# EUROPÄISCHE PATENTSCHRIFT

(11) **EP 1 197 616 B1**
(45) Veröffentlichungstag und Bekanntmachung des Hinweises auf die Patenterteilung: **29.06.2005**
(21) Anmeldenummer: 01124074.4
(22) Anmeldetag: 10.10.2001
(51) Int. Cl.: E04G 13/04, E04C 3/02

(54) **Verlorenes Schalungselement für einen Sturz**
Lost shuttering for a lintel
Coffrage perdu pour un linteau

(30) Priorität: 13.10.2000 DE 20017542 U
(43) Veröffentlichungstag der Anmeldung: 17.04.2002
(73) Patentinhaber: Berreth, Rainer, Dipl.-Ing. F-H., D-73479 Ellwangen (DE)
(72) Erfinder: Berreth, Rainer, Dipl.-Ing. F-H., D-73479 Ellwangen (DE)
(74) Vertreter: Lorenz, Werner, Dr.-Ing.

(56) Entgegenhaltungen:
- DE-A- 2 658 620
- DE-A- 3 430 564
- US-A- 3 683 577

## Beschreibung

Die Erfindung betrifft ein verlorenes Schalungselement für einen Sturz, insbesondere für eine Tür- oder Fensteröffnung, mit einem U-förmigen Querschnitt, jeweils einer U-förmigen Innenseite und Außenseite, einen wenigstens zwei-schichtigen Aufbau aus einem Dämmaterial und wenigstens einem Putzgrund, z.B. einer Kaschierung, wobei zwischen der Innenseite und der Außenseite durchgehend jeweils wenigstens eine Schicht des Dämmaterials angeordnet ist.

Schalungselemente für Stürze sind grundsätzlich bekannt. Neben einer Verschalung des Sturzes vor Ort mit Hilfe von Schalungselementen, welche nach dem Aushärten des Sturzes wieder entfernt werden, können Stürze auch mittels verlorener, also in dem Bauwerk verbleibenden Schalungselementen hergestellt werden.

Dazu wäre es beispielsweise denkbar, den durch die EP 0 589 292 B1 beschriebenen Schalungswinkel in der Art zu erweitern, bzw. zwei Schalungswinkel derartig zu kombinieren, dass ein U-förmiges Element entsteht, welches als verlorenes Schalungselement für den Sturz Verwendung finden kann.

Derartig aufgebaute Schalungselemente weisen jedoch den gravierenden Nachteil auf, dass sie keine vollständige Isolierung des Sturzes sicherstellen, da zumindest die Grundplatte gemäß dem oben genannten Patent aus einer zementgebundenen Span- oder Holzwolleplatte ausgebildet ist. Selbst bei einer weitergehenden Isolierung, beispielsweise durch Einkleben eines Isolationsmaterials auf den Bereich der Unterseite, würde durch die direkte Verbindung der Schichten der Schalungswände mit der Bodenplatte eine Kältebrücke entstehen, welche den modernen Anforderungen an die Isolierung von Bauwerken entgegensteht.

Ein weiterer Nachteil besteht darin, dass das Zusammenstellen von verlorenen Schalungselementen für Stürze aus bestehenden, herkömmlichen Schalungswinkeln für Decken oder dergleichen einen sehr großen Aufwand vor Ort auf der Baustelle bedeutet, welcher wiederum mit großen Zeitverlusten, Kosten und Unsicherheiten in der baulichen Ausführung verbunden ist.

Die DE 26 58 620 beschreibt ein Schalungselement mit einer Isolierschicht, welche eine Außenschicht aus Faserbeton aufweist, an deren Rückseite die Isolierschicht angepresst ist, und wobei auf der Rückseite der Isolierschicht eine Innenschicht aus Faserbeton aufgespritzt wird, so dass aus ihrer naturrauen freiliegenden Oberfläche Faserenden frei hervorstehen. Die Faserenden werden vom Ortbeton umhüllt. Der Ortbeton fließt in die Unebenheiten der rauen Oberfläche hinein. Dadurch wird eine innige Verbindung zwischen dem Ortbeton und dem Faserbeton der Innenschicht des Schalungselements geschaffen. Mit einem derartigen Schalungselement lässt sich eine Schalung mit durchgehend aufweisender Isolierschicht erzeugen.

Ein wesentlicher Nachteil eines derartigen Schalungselements ist die Verwendung von Faserbeton als Putzgrund, welcher ein sehr hohes Gewicht aufweist, sich schlecht bearbeiten lässt und einen großen Zeitaufwand für die Bearbeitung aufweist.

Es ist daher die Aufgabe der Erfindung, ein verlorenes Schalungselement für einen Sturz zu schaffen, welches eine leichte Handhabung, eine leichte Verarbeitbarkeit und einen sehr guten Wärmeschutz ermöglicht.

Erfindungsgemäß wird diese Aufgabe durch wenigstens drei U-förmig angeordnete Platten, welche jeweils einen wenigstens zwei-schichtigen Aufbau aus dem Dämmaterial und wenigstens einer Schicht des Putzgrunds aufweisen, und welche im Bereich ihrer Verbindung mit der benachbarten Platte jeweils eine stufenartige Ausbildung aufweisen, wobei die Platten im Bereich der stufenartigen Ausbildung miteinander verklebt sind, gelöst.

Auf diese Art entsteht erfindungsgemäß eine im Querschnitt U-förmige verlorene Schalung für den Sturz, die einerseits einen Putzgrund aufweist, andererseits durchgehend wenigstens eine Schicht des Dämmaterials hat und durch den Aufbau aus wenigstens drei Platten die Herstellung des erfindungsgemäßen verlorenen Schalungselementes sehr einfach und in vorteilhafter Weise kostengünstig ist, da es aus den entsprechenden Platten sehr einfach zugeschnitten und hergestellt, z.B. verklebt, werden kann. Das so aus den wenigstens drei Platten bestehende Schalungselement kann als Fertigteil verwendet werden, wodurch eine Standardisierung mit den entsprechenden Vorteilen bezüglich Kostensenkung und Vereinfachung verbunden ist.

Auf diese Weise ist sichergestellt, dass der komplette Sturz eine kältebrückenfreie Wärmedämmung aufweist und durch den Putzgrund einerseits eine gute Verbindbarkeit mit dem später folgenden Putzgrund und/oder dem später den Sturz bildenden Beton gewährleistet ist.

Ein weiterer Vorteil des erfindungsgemäßen Schalungselements liegt in einem sehr geringen Gewicht im Vergleich zu den herkömmlichen Elementen, was einerseits den Transport zur Baustelle erleichtert und andererseits beim Transport auf der Baustelle Hebemittel, Kranen oder dergleichen einspart.

Werden die stufenförmigen Ausbildungen gemäß der Erfindung in herkömmliche Platten eingearbeitet, so können diese bei einem gleichzeitigen Toleranzausgleich so zusammengefügt werden, dass der Putzgrund der jeweiligen Platten sowohl im Bereich der Außenseite als auch im Bereich der Innenseite aneinander stößt, so dass die Außenseite wie auch die Innenseite komplett aus Putzgrund ausgebildet ist. Im Bereich der stufenartigen Ausbildungen, welche beispielsweise in die Platten eingefräst werden können, ist der Putzgrund dagegen zumindest teilweise entfernt, so dass hier eine Verbindung von Dämmaterial auf Dämmaterial ausgebildet wird, wodurch sichergestellt ist, dass es zu keinen Kältebrücken im Bereich der Verbindungsstellen der Platten des verlorenen Schalungselements kommt.

In einer weiteren sehr günstigen Ausführungsform des Schalungselements ist die Außenseite des U-förmigen Schalungselements durchgehend aus Putzgrund gebildet. Dies stellt einerseits sicher, dass ein auf den Sturz aufzubringender Putz oder dergleichen später sehr gut haften wird, andererseits ermöglicht dies durch die mechanische Stabilität des Putzgrunds, dass das Schalungselement als ein selbsttragendes Element ausgebildet werden kann, welches keinerlei Beplankung, Abstützung oder dergleichen benötigt, während der in das Schalungselement verfüllte Beton aushärtet.

In einer weiteren sehr günstigen Ausgestaltung der Erfindung ist außerdem die Innenseite ebenfalls durchgehend aus diesem Putzgrund gebildet.

Hierdurch wird sichergestellt, dass eine weitere mechanische Festigkeit für das verlorene Schalungselement gewonnen wird. Außerdem wird durch den die komplette Innenseite auskleidenden Putzgrund sichergestellt, dass es zu einer sehr guten Verbindung der in das Schalungselement verfüllten Betonmasse kommt, so dass nach dem Aushärten der Betonmasse eine sehr feste und gut verbundene Einheit aus verlorener Schalung und Beton entsteht, welche dann den wärmegedämmten Sturz bildet.

In einer weiteren sehr vorteilhaften Ausführungsform des Schalungselements weisen sämtliche Platten einen dreischichtigen Aufbau aus zwei Schichten des Putzgrunds und einer dazwischen angeordneten Schicht aus dem Dämmaterial auf. Dieser Aufbau erlaubt eine sehr einfache Herstellung des verlorenen Schalungselements mit den entsprechenden Vorteilen bezüglich den Kosten und in Verbindung mit einer hohen mechanischen Stabilität.

Bei einer derartigen Konstruktion des Schalungselements mit den Platten ist es dabei in sehr vorteilhafter Weise außerdem möglich, dass die beiden seitlichen Platten unterschiedliche Längen aufweisen. Dies kann beispielsweise für eine kombinierte Schalung für den Sturz und eine sich daran anschließende Decke genutzt werden. Im Bereich des Sturzes ist somit keine eigene Verschalung für die Decke notwendig, wodurch der Aufwand sinkt und Material und Kosten eingespart werden können.

In einer weiteren sehr günstigen Ausbildung des erfindungsgemäßen Schalungselements kann das Dämmaterial aus Steinwolle ausgebildet sein, während es sich in einer vorteilhaften Weiterbildung der Erfindung bei dem Putzgrund um zementgebundene Holzwolle, beispielsweise in Form einer Platte handelt.

Dieser Aufbau stellt eine sehr hohe mechanische Stabilität aufgrund der Putzgrundplatten aus zementgebundener Holzwolle sicher, so daß das vergleichsweise instabile Dämmaterial aus Steinwolle ohne Einbußen an mechanischer Festigkeit Verwendung finden kann. In einer Weiterbildung wäre hier auch die Alternative Glaswolle, Mineralgranulat oder dergleichen denkbar, welche zwischen dem Putzgrund gehalten wird.

Ein derartiger Aufbau weist insbesondere bezüglich des Brandschutzes große Vorteile auf, da es sich bei Dämmaterial aus Steinwolle, Glaswolle oder Mineralgranulat, um eine nicht brennbare Isolierung handelt, welche beispielsweise im Bereich von öffentlichen Gebäuden vorgeschrieben ist, mit bisherigen Methoden jedoch nicht zur Isolierung von Stürzen eingesetzt werden konnte.

Weitere vorteilhafte Ausgestaltungen der Erfindung ergeben sich aus den restlichen Unteransprüchen und dem anhand der Zeichnung nachfolgend beschriebenen Ausführungsbeispiel.

Es zeigt:
- Fig. 1: eine Fensteröffnung mit einem Sturz; und
- Fig. 2: einen prinzipmäßigen Querschnitt gemäß der Linie II-II in Fig. 1.

Fig. 1 zeigt eine Öffnung 1, hier eine Fensteröffnung 1, in einem Mauerwerk 2 mit einem an sich bekannten Sturz 3.

Wie in Fig. 2 erkennbar, besteht ein derartiger Sturz 3 zu einem großen Teil aus einem Betonmaterial 4, welches gegebenenfalls auch Armierungen 5 zur Erhöhung der mechanischen Festigkeit enthalten kann. Beim Herstellen eines solchen aus Beton gegossenen Sturzes 3 wird im hier dargestellten Ausführungsbeispiel ein verlorenes Schalungselement 6 benutzt, in welches das Betonmaterial 4 des Sturzes 3 eingegossen wird. Das Schalungselement 6 besteht im hier dargestellten Ausführungsbeispiel aus drei U-förmig angeordneten Verbundplatten 7a, 7b, 7c.

Jede dieser Platten 7a, 7b, 7c weist einen dreischichtigen Aufbau auf. Der dreischichtige Aufbau besteht jeweils aus zwei Schichten eines Putzgrunds 8, hier dünnen Platten aus zementgebundener Holzwolle, sowie einem dazwischen angeordneten Dämmaterial 9. Je nach Anforderungen an die geforderte Wärmedämmung und die gewünschten Brandschutzbedingungen kann dieses Dämmaterial 9 aus einem aufschäumbaren Kunststoff, wie beispielsweise aus dem unter dem Markennamen Styropor vertriebenen Material, oder aus Steinwolle, Glaswolle oder dergleichen aufgebaut sein.

Der Aufbau aus den vergleichsweise weichen Dämmaterialien 9, wie z.B. Glaswolle oder Steinwolle, ist problemlos möglich, da der Putzgrund 8 eine ausreichende Festigkeit aufweist, um das verlorene Schalungselement 6 auch bei einer entsprechend langen Länge, beispielsweise 3 m, mechanisch so fest auszubilden, daß es als selbsttragendes Schalungselement 6 eingesetzt werden kann.

Der hier dargestellte spezielle Aufbau aus den Platten 7a, 7b, 7c erweist sich darüber hinaus als günstig, da sowohl Außenseite 10 als auch Innenseite 11 des verlorenen Schalungselements 6 mit wenigstens annähernd rechtwinkligen Kanten im Bereich der Verbindung der einzelnen Platten 7a, 7b, 7c ausgebildet ist.

Im Bereich der Außenseite 10 erlaubt dies das direkte Verputzen des Sturzes 3 ohne weitere Formgebungsarbeiten. Im Bereich der Innenseite 11 ermöglicht dies, daß die hier prinzipmäßig angedeuteten Armierungen 5 bei ausreichender Ummantelung durch das Betonmaterial 4 in einem relativ weit außen und unten liegenden Bereich angeordnet werden können, was die Stabilität des Sturzes 3 fördert, und was bei verrundeten Kanten im Bereich der Innenseite 11 so nicht möglich wäre.

Die Verbindung der einzelnen Platten 7a, 7c bzw. 7b, 7c untereinander erfolgt hier durch Verkleben von wenigstens annähernd formschlüssigen, stufenartigen Ausbildungen 12 in den jeweils der benachbarten Platte 7a, 7b, 7c zugewandten Bereiche.

Die stufenartigen Ausbildungen 12 werden dabei durch ein Ausformen, beispielsweise ein Abfräsen des Plattenmaterials, in der Art ausgeführt, daß wenigstens annähernd formschlüssige, stufenartige Verbindungen entstehen, welche aufgrund ihrer Ausbildung auch bei vergleichsweise großen Fertigungstoleranzen eine hohe Paßgenauigkeit und nach dem Verkleben eine hohe Festigkeit der einzelnen Platten 7a, 7b, 7c untereinander sicherstellen.

Andererseits wird durch die stufenartigen Ausbildungen 12 der Putzgrund 8 im Bereich der Verbindungen der einzelnen Platten 7a, 7b, 7c untereinander so von dem Dämmaterial 9 entfernt, daß es zu einer durchgehenden Schicht an Putzgrund 8 im Bereich der Innenseite 11 und im Bereich der Außenseite 10 kommt, daß jedoch im Bereich der stufenartigen Ausbildungen 12 zu einem großen Teil das Dämmaterial 9 der einen Platte 7c direkt mit dem Dämmaterial 9 der anderen Platten 7a, 7b in Berührung kommt, so daß hier keine Kältebrücken entstehen.

Da die Schichten aus Putzgrund 8 jedoch im Bereich der Außenseite 10 und im Bereich der Innenseite 11 direkt aufeinanderstoßen und hier miteinander verklebt werden können, stellt der Putzgrund 8 eine ausreichend hohe mechanische Festigkeit für die selbsttragende verlorene Schalung 6 sicher.

## Patentansprüche

1. Verlorenes Schalungselement (6) für einen Sturz (3), insbesondere für eine Tür- oder Fensteröffnung, mit einem U-förmigen Querschnitt, jeweils einer U-förmigen Innenseite (11) und Außenseite (10), einen wenigstens zwei-schichtigen Aufbau aus einem Dämmaterial (9) und wenigstens einem Putzgrund (8), z.B. einer Kaschierung, wobei zwischen der Innenseite (11) und der Außenseite (10) durchgehend jeweils wenigstens eine Schicht des Dämmaterials (9) angeordnet ist,
**gekennzeichnet durch**
wenigstens drei U-förmig angeordnete Platten (7a, 7b, 7c), welche jeweils einen wenigstens zwei-schichtigen Aufbau aus dem Dämmaterial (9) und wenigstens einer Schicht des Putzgrundes (8) aufweisen, und welche im Bereich ihrer Verbindung mit der benachbarten Platte (7a, 7b, 7c) jeweils eine stufenartige Ausbildung (12) aufweisen, wobei die Platten (7a, 7b, 7c) im Bereich der stufenartigen Ausbildung (12) miteinander verklebt sind.

2. Verlorenes Schalungselement nach Anspruch 1,
**dadurch gekennzeichnet, dass**
die Außenseite (10) durchgehend aus Putzgrund (8) gebildet ist.

3. Verlorenes Schalungselement nach Anspruch 1, oder 2,
**dadurch gekennzeichnet, dass**
die Innenseite (11) durchgehend aus Putzgrund (8) gebildet ist.

4. Verlorenes Schalungselement nach einem der Ansprüche 1 bis 3,
**dadurch gekennzeichnet, dass**
zumindest eine der Platten (7a, 7b, 7c) einen wenigstens drei-schichtigen Aufbau aufweist, wobei wenigstens eine der Schichten aus dem Dämmaterial (9) besteht, und wobei die beiden äußeren Schlichten der Platte (7a, 7b, 7c) aus dem Putzgrund (8) bestehen.

5. Verlorenes Schalungselement nach einem der Ansprüche 1 bis 4,
**dadurch gekennzeichnet, dass**
alle Platten (7a, 7b, 7c) einen drei-schichtigen Aufbau aus zwei Schichten des Putzgrunds (8) und einer dazwischen angeordneten Schicht aus dem Dämmaterial (9) aufweisen.

6. Verlorenes Schalungselement nach einem der Ansprüche 1 bis 5,
**dadurch gekennzeichnet, dass**
die benachbarten Platten (7a, 7b, 7c) im Bereich ihrer stufenartigen Ausbildungen (12) wenigstens annähernd formschlüssig ineinander greifen.

7. Verlorenes Schalungselement nach einem der Ansprüche 1 bis 6,
**dadurch gekennzeichnet, dass**
der Putzgrund (8) aus zementgebundener Holzwolle besteht.

8. Verlorenes Schalungselement nach einem der Ansprüche 1 bis 7,
**dadurch gekennzeichnet, dass**
das Dämmaterial (9) aus Steinwolle besteht.

9. Verlorenes Schalungselement nach einem der Ansprüche 1 bis 7,
**dadurch gekennzeichnet, dass**
das Dämmaterial (9) aus Glaswolle besteht.

10. Verlorenes Schalungselement nach einem der Ansprüche 1 bis 7,
**dadurch gekennzeichnet, dass**
das Dämmaterial (9) aus einem aufschäumbaren Kunststoff besteht.

## Claims

1. Lost shuttering (6) for a lintel (3), in particular for a door or a window opening, with a U-shaped cross section, in each case a U-shaped interior side (11) and exterior side (10), having an at least two-layer structure consisting of an insulating material (9) and at least a plaster base (8), for example a lamination, whereby at least one layer of the insulating material (9) in each case is arranged continuously between the interior side (11) and the exterior side (10), **characterised by** at least three U-shaped boards (7a, 7b, 7c), which in each case have an at least two-layer structure consisting of the insulating material (9) and at least one layer of the plaster base (8) and which in each case have a step-like formation (12) in the vicinity of their connection with the adjacent board (7a, 7b, 7c), whereby the boards (7a, 7b, 7c) in the vicinity of the step-like formation (12) are bonded together with one another.

2. Lost shuttering according to Claim 1, **characterised in that** the exterior side (10) is continuously formed from plaster base (8).

3. Lost shuttering according to Claims 1 or 2, **characterised in that** the interior side (11) is continuously formed from plaster base (8).

4. Lost shuttering according to any one of Claims 1 to 3, **characterised in that** at least one of the boards (7a, 7b, 7c) has an at least three-layer structure, whereby at least one of the layers consists of the insulating material (9), and whereby the two outside layers of the board (7a, 7b, 7c) consist of the plaster base (8).

5. Lost shuttering according to any one of Claims 1 to 4, **characterised in that** all boards (7a, 7b, 7c) have a three-layer structure consisting of two layers of the plaster base (8) and one intermediate layer consisting of the insulating material (9).

6. Lost shuttering according to any one of Claims 1 to 5, **characterised in that** the adjacent boards (7a, 7b, 7c) at least approximately interlock firmly into one another in the vicinity of their step-like formations (12).

7. Lost shuttering according to any one of Claims 1 to 6, **characterised in that** the plaster base (8) consists of cement-bound wood shavings.

8. Lost shuttering according to any one of Claims 1 to 7, **characterised in that** the insulating material (9) consists of rock-wool.

9. Lost shuttering according to any one of Claims 1 to 7, **characterised in that** the insulating material (9) consists of fibre-glass.

10. Lost shuttering according to any one of Claims 1 to 7, **characterised in that** the insulating material (9) consists of an expandable plastic.

## Revendications

1. Elément de coffrage perdu (6) pour un linteau (3), notamment pour une ouverture de porte ou de fenêtre, avec une section transversale en forme de U, une face intérieure (11) et une face extérieure (10) en forme de U, une structure au moins à double couche constituée d'un matériau isolant (9) et d'au moins un fond d'enduit (8), par exemple un contre-collage, au moins une couche du matériau isolant (9) étant disposée de manière continue entre la face intérieure (11) et la face extérieure (10),
**caractérisé par**
au moins trois plaques en forme de U (7a, 7b, 7c) qui comportent chacune une structure au moins en double couche constituée du matériau isolant (9) et d'au moins une couche de fond d'enduit (8) et qui comportent, au niveau de leur raccordement avec la plaque voisine (7a, 7b, 7c), un épaulement (12), les plaques (7a, 7b, 7c) étant collées entre elles au niveau de l'épaulement (12).

2. Elément de coffrage perdu selon la revendication 1,
**caractérisé en ce que**
la face extérieure (10) est constituée entièrement d'un fond d'enduit (8).

3. Elément de coffrage perdu selon la revendication 1 ou 2,
**caractérisé en ce que**
la face intérieure (11) est constituée entièrement d'un fond d'enduit (8).

4. Elément de coffrage perdu selon l'une des revendications 1 à 3,
**caractérisé en ce que**
au moins une des plaques (7a, 7b, 7c) comporte une structure au moins à trois couches, au moins une des couches étant constituée du matériau isolant (9) et les deux couches externes des plaques (7a, 7b, 7c) étant constituées du fond d'enduit (8).

5. Elément de coffrage perdu selon l'une des revendications 1 à 4,
**caractérisé en ce que**
toutes les plaques (7a, 7b, 7c) comportent une structure en trois couches constituée de deux couches de fond d'enduit (8) et d'une couche du matériau isolant (9) disposée entre les deux autres couches.

6. Elément de coffrage perdu selon l'une des revendications 1 à 5,
**caractérisé en ce que**
des plaques voisines (7a, 7b, 7c) s'emboîtent l'une dans l'autre avec une complémentarité de forme, au moins approximative, au niveau de leurs épaulements (12).

7. Elément de coffrage perdu selon l'une des revendications 1 à 6,
**caractérisé en ce que**
le fond d'enduit (8) est constitué de fibres de bois liées avec du ciment.

8. Elément de coffrage perdu selon l'une des revendications 1 à 7,
**caractérisé en ce que**
le matériau isolant (9) est constitué de laine de roche.

9. Elément de coffrage perdu selon l'une des revendications 1 à 7,
**caractérisé en ce que**
le matériau isolant (9) est constitué de laine de verre.

10. Elément de coffrage perdu selon l'une des revendications 1 à 7,
**caractérisé en ce que**
le matériau isolant (9) est constitué de matière plastique.
